# EUROPÄISCHE PATENTSCHRIFT

(11) **EP 0 413 094 B1**
(45) Veröffentlichungstag und Bekanntmachung des Hinweises auf die Patenterteilung: **24.02.1993**
(21) Anmeldenummer: 90109399.7
(22) Anmeldetag: 18.05.1990
(51) Int. Cl.: B65D 5/24, B65D 5/44

(54) **Behälter**
Container
Récipient

(30) Priorität: 17.08.1989 DE 3927187
(43) Veröffentlichungstag der Anmeldung: 20.02.1991
(73) Patentinhaber: MICHAEL HÖRAUF MASCHINENFABRIK GMBH + CO. KG, D-73072 Donzdorf (DE)
(72) Erfinder: Karolyi, Oskar, D-7325 Bad Boll (DE)
(74) Vertreter: Wilhelm & Dauster Patentanwälte European Patent Attorneys

(56) Entgegenhaltungen:
- EP-A- 0 022 139
- DE-A- 2 545 410
- DE-A- 2 819 708
- US-A- 3 316 102
- US-A- 4 199 097

## Beschreibung

Die Erfindung betrifft einen aus einem siegelfähigen Kartonzuschnitt gefalteten Behälter, insbesondere eine Menüschale mit einem rechteckigen Boden, vier aufgefalteten Seitenfeldern, die jeweils durch Umfalten zweier im wesentlichen dreieckförmiger Eckfelder verbunden sind, sowie mit einem zum Boden parallelen Randflansch, der aus vier an die Seitenfelder angefalteten Randstreifen gebildet ist.

Bei einem bekannten Behälter dieser Art (DE-A-25 45 410) sind zwei gegenüberliegende Randstreifen des Randflansches einlagig, während die zwei anderen Randstreifen des Randflansches dreilagig gefaltet sind. Die äußere freie Schnittkante ragt dabei nach außen. Schalen dieser Art sind wegen des ungleichen Randflansches nicht gleichmäßig stabil und können auch nicht in allen Fällen verwendet werden. Schalen dieser Art sind auch erst nach dem Verkleben oder Versiegeln stabil genug, um weiter transportiert zu werden.

Durch die US-A-41 99 097 ist eine nicht gattungsgemäße Faltschale mit gewölbt ineinander übergehenden Außenwänden bekannt, die einen umlaufenden zweilagigen Randflansch besitzt, der allerdings nicht parallel zum Boden verläuft. Die Schnittkante ist dabei gegen die innere Umlenkkante des Randflansches gerichtet und von außen unsichtbar. Um das Umfalten des zweilagigen Randflansches in den gewölbten Bereichen zu ermöglichen, sind konische, zackenartige Lappen im äußeren Randteil des Randflansches vorgesehen, die das Umfalten zu einer Rundung erlauben. Schalen dieser Art können aus einem dünneren und daher billigeren Material hergestellt werden.

Durch die EP-A-22 139 ist eine gefaltete Schale mit zum rechteckigen Boden parallelen Randflansch bekannt, bei dem zwei gegenüberliegende Randstreifen im Bereich ihrer Ecken mit hakenartig wirkenden Nocken versehen sind, die nach dem Zusammenfalten die Ecken unter den zwei angrenzenden Randstreifen des Randflansches umfassen. Dadurch erhält die gefaltete Schale einen gewissen Zusammenhalt, der bereits vor dem Versiegeln einen sicheren Transport der Faltschale zu anderen Bearbeitungsstationen ermöglicht. Der Randflansch ist aber nur einlagig. Die Verwendung von relativ dünnem Ausgangsmaterial ist daher nicht möglich.

Der Erfindung liegt die Aufgabe zugrunde, einen Behälter der eingangs genannten Art mit geringem Aufwand so auszubilden, daß er auch aus dünnem Ausgangsmaterial herstellbar ist, aber nach dem Falten und noch vor dem Versiegeln einen genügenden Zusammenhalt gewährleistet.

Die Aufgabe wird dadurch gelöst, daß der Randflansch umlaufend doppelwandig ausgebildet und mit seiner Schnittkante gegen die Außenflächen der Seitenfelder gerichtet ist.

Dadurch wird es möglich, für die Menüschale an sich einen sehr dünnen Karton zu nehmen, der infolge der durchgehenden Doppellagigkeit des Randflansches dennoch genügend stabil ist. Die Schnittkante des Randflansches liegt dabei unter der Randoberseite, so daß ein glatter Behälterrand gebildet ist.

Vorzugsweise sind wenigstens zwei gegnüberliegende Randstreifen in der Nähe der Eckfelder an ihren Schnittkanten mit schmalen Aussparungen versehen, denen entsprechend geformte Ansätze an den Schnittkanten der benachbarten Eckfelder zugeordnet sind. Die Ansätze, die zweckmäßig in etwa nur um die Materialstärke von dem zugeordneten Rand abragen, können beim Auffalten der Seitenfelder in die entsprechenden Aussparungen einschnappen, so daß dadurch bereits nach dem Falten und noch vor dem Versiegeln der Menüschale ein genügender Zusammenhalt gewährleistet ist.

In vorteilhafter Ausgestaltung der Erfindung ist vorgesehen, daß die den mit den Ansätzen versehenen Eckfeldern benachbarten Eckfelder mit angefalteten Stützflächen für den Randflansch versehen sind. Dadurch wird gewährleistet, daß der Randflansch auch tatsächlich zum Boden parallel verläuft.

Bei der Herstellung wird zweckmäßigerweise so vorgegangen, daß man zunächst den Randflansch doppelwandig faltet und für sich gesondert vorab versiegelt. Beim Versiegeln können die Bereiche der Aussparungen ausgenommen werden, obwohl dies nicht unbedingt erforderlich ist. Erst danach werden die Seitenfelder aufgefaltet und zu einer weiteren Siegelstation transportiert, wobei der Behälter nach dem Auffalten in sich stabil bleibt.

Weitere Vorteile und Merkmale der Erfindung ergeben sich aus den Unteransprüchen sowie der nachfolgenden Beschreibung eines Ausführungsbeispiels. Es zeigt.
Fig. 1 einen ebenen einstückigen Zuschnitt für die erfindungsgemäße Menüschale, wobei die Schnittkanten mit ausgezogenen Linien und die Faltlinien mit gestrichelten Linien gekennzeichnet sind und wobei gepunktet dargestellte Linien keine Faltlinien sind, sondern lediglich dem Kennzeichen von erfindungsgemäßen Merkmalen dienen,
Fig. 2 eine schematisch dargestellte Seitenansicht einer erfindungsgemäßen Menüschale,
Fig. 3 die Draufsicht auf die Menüschale der Fig. 2 und
Fig. 4 in stark vergrößertem Maßstab eine in Fig. 2 mit einem strichpunktierten Kreis versehene Einzelheit IV.

Der Zuschnitt (1) der Fig. 1 ist in seinem mittleren Bereich mit Faltlinien (3,4,5,6) versehen, die später den Boden (2) der zu faltenden Menüschale (55) (siehe auch Fig. 2 und 3) begrenzen. An den Boden (2) grenzen Seitenfelder (7,8,9,10) an, die durch die genannten Faltlinien (3,4,5,6) vom Boden (2) begrenzt sind. Parallel zu den genannten Faltlinien (3 bis 6) werden die Seitenfelder (7 bis 10) durch weitere Faltlinien (26,27,28,29) begrenzt. An diesen begrenzenden Faltlinien (26 bis 29) beginnt nach dem Falten der Menüschale (55) der Randflansch (56) (siehe auch Fig. 2 und 3).

Zwischen den Seitenfeldern (7 und 10) befinden sich dreieckförmige Eckfelder (11 und 12), die nach dem Falten der Menüschale (55) die Seitenfelder (7 und 10) verbinden. Die Eckfelder (11 und 12) sind so gestaltet, daß die Seitenfelder (7 und 10) - wie im übrigen auch die anderen Seitenfelder (8 und 9) - leicht trapezförmig gestaltet sind, wobei die an den Boden (2) angrenzenden Faltlinien (3 bis 6) die kürzeren Kanten sind. In entsprechender Weise sind zwischen den übrigen Seitenfeldern (8, 9 und 10) jeweils zwei dreieckförmige Eckfelder (13,14,15,16 sowie 17 und 18) vorgesehen.

Wie am Beispiel der zwei Eckfelder (17 und 18) gezeigt ist, sind sämtliche Eckfelder (11 bis 18) jeweils durch Faltlinien (19) getrennt. Zu den Seitenfeldern (7 bis 10) hin werden die Eckfelder (11 bis 18) jeweils durch Faltlinien (20 und 21) getrennt, wie zwischen dem Eckfeld (17) und dem Seitenfeld (9) einerseits sowie dem Eckfeld (18) und dem Seitenfeld (7) andererseits gezeigt ist.

An die Seitenfelder (7 bis 10) grenzen Randstreifen 22,23,24, und 25) an, die durch Faltlinien (26,27,28,29) von den Seitenfeldern (7 bis 10) begrenzt sind. Parallel zu den Faltlinien (26 bis 29) verlaufen weitere Faltlinien (31,33,35 und 37) durch welche weitere Randstreifen (32,34,36 und 38) an die vorgenannten Randstreifen (22,23,24,25) angrenzen.

Anstelle der Randstreifen (24 und 34) kann mittels der Faltlinie (28) alternativ ein nur strichpunktiert angedeuteter Deckel (30) angefaltet werden.

Jeweils zwei benachbarte Randstreifen werden um die genannten Faltlinien (31,33,35,37) aneinandergefaltet, so daß sich bei der fertigen Menüschale (55) später ein umlaufender, doppelwandiger Randflansch (56) ergibt. So werden die Randstreifen (23 und 32), die Randstreifen (24 und 34), die Randstreifen (25 und 36) sowie die Randstreifen (22 und 38) jeweils umeinander gefaltet. Die Faltung erfolgt dabei derart, daß die offenen Schnittkanten (39,40,41,42) nach dem Falten der Menüschale (55) unter der Oberkante des Randes liegen und gegen die Außenflächen der aufgefalteten Seitenfelder (7 bis 10) gerichtet sind (siehe auch Fig. 4, desselbst Schnittkante 39).

An den den größeren Seitenfeldern (7 und 8) benachbarten Eckfeldern (11,14,15 und 18), die beim Aufrichten des Behälters nach außen und gegen die Außenflächen der kleineren Seitenfelder (9, 10) gefaltet werden, sind im Bereich der Schnittkanten kleine Flächen (43,44,45,46) vorgesehen, die nach dem Falten der Menüschale (55) als Stützflächen für den Randflansch (56) dienen. Diese Stützflächen (43 bis 46) unterstützen zugleich den späteren Siegelvorgang.

Die den kleineren Seitenfeldern (9 und 10) zugeordneten Randstreifen (32 und 36) sind im Bereich ihrer benachbarten Eckfelder (12 und 13 bzw. 16 und 17) an den Schnittkanten (40 und 42) jeweils mit Aussparungen (47,48,49,50) versehen. Diese Aussparungen (47 bis 50) sind sehr schmal und vorzugsweise im wesentlichen rechteckförmig oder trapezförmig gestaltet. Die Höhe der Aussparungen (47 bis 50) ist nur unwesentlich größer als die Wandstärke des Zuschnittes (1). Diesen Aussparungen (47 bis 50) sind Ansätze (51,52,53,54) der benachbarten Eckfelder (12,13, 16,17) zugeordnet, deren Abmessungen den Aussparungen in etwa angepaßt sind und die vom zugeordneten Rand nur etwa so weit vorstehen, wie es der verwendeten Materialstärke entspricht. Nach dem Auffalten der Menüschale (55) schnappen die Ansätze (51 bis 54) in die ihnen jeweils zugeordneten Aussparungen (47 bis 50) ein, wie später anhand der Fig. 4 noch beschrieben wird.

In den Fig. 2 und 3 erkennt man die aufgefaltete Menüschale (55). Fig. 2 zeigt den nur schematisch angedeuteten doppelwandigen Randflansch (56) sowie zwei Eckfelder (15 und 18), welche die darunter umgefalteten Eckfelder (16 bzw. 17) überdecken. Im Bereich des Eckfeldes (18) ist die Faltlinie (20) zu erkennen, welche die darunterliegende unsichtbare Faltlinie (21) überdeckt. Außerdem erkennt man die Faltlinie (19), welche das von außen sichtbare Eckfeld (18) und das darunterliegende unsichtbare Eckfeld (17) trennt.

Anhand von Fig. 3 ist zu erkennen, wie sich die Stützflächen (43,44,45,46) von unten gegen den Randflansch (56) anlegen. Der Randflansch (56) ist dabei aus den acht Randstreifen (22,23,24, und 25 sowie 32,34,36 und 38) gebildet, die jeweils übereinanderliegen und somit den Randflansch (56) doppelwandig machen. Die Randstreifen (32,34,36 und 38) sind dabei von oben unsichtbar, wie durch die in Fig. 3 in Klammern gesetzten Bezugszeichen angedeutet ist,.

In Fig. 4 ist in stark vergrößertem Maßstab und teilweise geschnitten ein Ausschnitt aus Fig. 2 dargestellt, wie in Fig. 2 mit dem strichpunktierten Kreis bei der Ziffer IV angedeutet ist.

Man erkennt in Fig. 4, wie beispielsweise die Randstreifen (22 und 38) um ihre Faltlinie (37) umeinandergefaltet sind und relativ zu den dem Seitenfeld (9) zugeordneten Randstreifen (25 und 36), die ebenfalls aufeinanderliegen, angeordnet sind. Außerhalb des Bereichs der Randstreifen (25, 36) liegen die Randstreifen (22, 38) unmittelbar aufeinander auf.

Fig. 4 zeigt auch den am unsichtbaren Eckfeld (17) angebrachten Ansatz (53), in dessen Bereich - nach dem Falten - der Randstreifen (36) die Aussparung (49) aufweist. Beim Auffalten schnappt der Ansatz (53) in die Aussparung (49) ein und gibt der gefalteten Menüschale (55) bereits vor dem Versiegeln einen ausreichenden Zusammenhalt. In entsprechender Weise rasten auch die übrigen Ansätze (51, 52 und 54) in die entsprechenden Aussparungen (47, 48 und 50) ein.

Durch die erfindungsgemäße Menüschale (55) ist es möglich,einen sehr dünnwandigen Zuschnitt (1) vorzusehen, der aufgrund der Doppelwandigkeit des Randflansches (56) dennoch ausreichend stabil ist und der es vorzugsweise ermöglicht, bereits vor dem endgültigen Versiegeln der Menüschale (55) eine ausreichende Formstabilität zur weiteren Handhabung der Schale zu geben.

Wie aus Fig.4 noch ersichtlich ist, liegen die offenen Schnittkanten (39 bis 42), von denen in Fig. 4 nur die Schnittkante (39) zu sehen ist, derart, daß sie vom Inneren der Menüschale (55) nicht erreichbar sind. Die Menüschale (55) ist hinsichtlich der offenen Schnittkanten (39 bis 42) somit ausreichend geschützt, wenn man in Betracht zieht, daß der Zuschnitt (1) zumindest auf seiner späteren Innenseite der Menüschale (55) mit einer flüssigkeitsdichten Beschichtung versehen ist.

## Patentansprüche

1. Aus einem siegelfähigen Kartonzuschnitt gefalteter Behälter, insbesondere Menüschale mit einem rechteckigen Boden und vier aufgefalteten Seitenfeldern, die jeweils durch zwei im wesentlichen dreieckförmige Eckfelder verbunden sind, sowie mit einem zum Boden parallelen Randflansch, der aus vier an die Seitenfelder angefalteten Randstreifen gebildet ist, dadurch gekennzeichnet, daß der Randflansch (56) umlaufend doppelwandig ausgebildet und mit seiner Schnittkante (39,40,41,42) gegen die Außenflächen der Seitenfelder (7,8,9,10) gerichtet ist.

2. Behälter nach Anspruch 1, dadurch gekennzeichnet, daß die Eckfelder (11 bis 18) nach außen und gegen die Außenfläche eines der benachbarten Seitenfelder (9, 10) umgefaltet sind.

3. Behälter nach den Ansprüchen 1 und 2, dadurch gekennzeichnet, daß mindestens ein Teil der Eckfelder (11 bis 18) an den Außenflächen der kleineren Seitenfelder (9, 10) anliegt.

4. Behälter nach einem der Ansprüche 1 bis 3, dadurch gekennzeichnet, daß wenigstens zwei gegenüberliegende Randstreifen (23,32; 25,36) in der Nähe der Eckfelder (12,13; 16,17) an ihren Schnittkanten (40; 42) mit schmalen Aussparungen (47,48,49,50) versehen sind, denen entsprechend geformte Ansätze (51,52,53,54) an den Schnittkanten der benachbarten Eckfelder (12,13; 16,17) zugeordnet sind.

5. Behälter nach Anspruch 4, dadurch gekennzeichnet, daß die Ansätze (51 bis 54) etwa um das Maß der Dicke des verwendeten Materiales über die Schnittkanten vorstehen.

6. Behälter nach Anspruch 4 oder 5, dadurch gekennzeichnet, daß die Aussparungen (47,48,49,50) und Ansätze (51,52,53, 54) im wesentlichen rechteckförmig oder trapezförmig ausgebildet sind.

7. Behälter nach einem der Ansprüche 1 bis 6, dadurch gekennzeichnet, daß die Eckfelder (11, 14, 15, 18), die den mit den Ansätzen (51,52,53,54) versehenen Eckfeldern (12,13; 16,17) benachbart sind, mit angefalteten Stützflächen (43,44,45,46) für den Randflansch (56) versehen sind.

## Claims

1. Container folded from a sealable carton blank, in particular a menu dish, having a rectangular bottom and four folded-up lateral panels, the latter being interconnected in each case by two substantially triangular corner panels, and having further a marginal flange extending in parallel to the bottom and consisting of four marginal strips formed integrally with the lateral panels by folding, wherein the marginal flange (56) is double-walled over its full extension along the whole circumference and has its open edge (39,40,41,42) directed toward the outer surfaces of the lateral panels (7,8,9,10).

2. Container according to claim 1, wherein the corner panels (11 to 18) are folded over in outward direction and toward the outer surface of one of the neighbouring lateral panels (9,10).

3. Container according to claims 1 and 2, wherein at least part of the corner panels (11 to 18) is in contact with the outer surfaces of the smaller lateral panels (9, 10).

4. Container according to any of claims 1 to 3, wherein at least two oppositely arranged marginal strips (23,32; 25,36) are provided on their open edges (40; 42) with narrow openings (47,48,49,50) with extensions matching the latter being formed on the open edges of the neighbouring corner panels (12,13; 16,17).

5. Container according to claim 4, wherein the extensions (51 to 54) project beyond the open edges by a length corresponding approximately to the thickness of the material used.

6. Container according to claim 4 or 5, wherein the openings (47,48,49,50) and the extensions (51,52,53,54) have a substantially rectangular or trapezoidal shape.

7. Container according to any of claims 1 to 6, wherein the corner panels (11, 14, 15, 18) adjacent the corner panels (12,13; 16,17) provided with the extensions (51,52,53,54) comprise supporting surfaces (43,44,45,46) for the marginal flange (56) which are formed integrally with such panels by folding.

## Revendications

1. Récipient plié à partir d'une pièce découpée en carton scellable, essentiellement barquette, avec un fond rectangulaire et quatre champs latéraux dépliés, reliés par deux champs angulaires essentiellement triangulaires, ainsi qu'un rebord parallèle au fond, formé de quatre bandes marginales repliées sur les champs latéraux, caractérisé en ce que le rebord (56) est à double paroi sur tout le pourtour et que son arête de coupe (39, 40, 41, 42) est dirigé vers les surfaces extérieures des champs latéraux (7, 8, 9, 10).

2. Récipient selon la revensication 1, caractérisé en ce que les champs angulaires (11 à 18) sont repliés vers l'extérieur et contre la surface extérieure d'un champ latéral voisin (9, 10).

3. Récipient selon les revendications 1 et 2, caractérisé en ce qu'au moins une partie des champs angulaires (11 à 18) est en contact avec les surfaces extérieures des champs latéraux les plus petits (9, 10).

4. Récipient selon l'une des revendications 1 à 3, caractérisé en ce qu'au moins deux rebords opposés (23, 32; 25, 36) sont munis au voisinage des champs angulaires (12, 13; 16, 17) sur leurs arêtes de coupe (40; 42) d'étroits évidements (47, 48, 49, 50), auxquels sont coordonnés des épaulements de forme correspondante (51, 52, 53, 54) sur les arêtes de coupe des champs angulaires voisins (12, 13; 16, 17).

5. Récipient selon la revendication 4, caractérisé en ce que les épaulements (51 à 54) font saillie des arêtes de coupe environ de l'épaisseur du matériau utilisé.

6. Récipient selon la revendication 4 ou 5, caractérisé en ce que les évidements (47, 48, 49, 50) et les épaulements (52, 52, 53, 54) sont essentiellement de forme rectangulaire ou trapézoidale.

7. Récipient selon l'une des revendications 1 à 6, caractérisé en ce que les champs angulaires (11, 14; 16, 17) munis des épaulements (51, 52, 53, 54) sont équipés de surfaces d'appui (43, 44, 45, 46) repliées pour le rebord (56).
